# EUROPÄISCHE PATENTSCHRIFT

(11) **EP 0 275 895 B1**
(45) Veröffentlichungstag und Bekanntmachung des Hinweises auf die Patenterteilung: **25.09.1991**
(21) Anmeldenummer: 88100292.7
(22) Anmeldetag: 12.01.1988
(51) Int. Cl.: E05D 15/52

(54) **Beschlag für einen wenigstens kippbaren Flügel**
Fitting for an at least tiltable wing
Ferrure pour un panneau pouvant au moins basculer

(30) Priorität: 20.01.1987 DE 8700849 U
(43) Veröffentlichungstag der Anmeldung: 27.07.1988
(62) Teilanmeldung aus: 90115556.4
(73) Patentinhaber: Gretsch Unitas GmbH Baubeschläge, D-71254 Ditzingen (DE)
(72) Erfinder: Renz, Walter, Ing., D-7257 Ditzingen (DE); Sprenger, Otto, D- Korntal-Münchingen (DE)
(74) Vertreter: Schmid, Berthold, Dipl.-Ing.

(56) Entgegenhaltungen:
- EP-A- 0 010 144
- EP-A- 0 033 877
- DE-A- 2 321 076
- DE-A- 2 727 585
- FR-A- 2 171 763
- FR-A- 2 368 597
- FR-A- 2 420 634

## Beschreibung

Die Erfindung bezieht sich auf einen Beschlag für einen wenigstens kippbaren Flügel eines Fensters, einer Tür od.dgl, mit einem oberen Scherenlager, das zwei im vertikalen Abstand voneinander angeordnete Lageraugen zur Verbindung mit einem Ausstellarm od.dgl. aufweist, wobei das Scherenlager eine Tragplatte für ein formschlüssig damit verbundenes Lagerelement mit den beiden, insbesondere angeformten, Lageraugen aufweist. Ein derartiger Beschlag ist durch die DE-A-27 27 585 bekannt geworden, Dieses Scherenlager laßt sich dadurch in vorgegebenem Umfange nachstellen, daß man das Lagerelement mit Hilfe eines an der Tragplatte drehbar gelagerten Exzenters relativ zur Tragplatte verschiebt. Diese Exzenterverstellung führt insgesamt zu einer verhaltnismäßig breiten Bauform dieses Beschlags.

Bei Fenstern und Türen mit schmalen Blendrahmen-Querschnitten treten häufig Platzprobleme auf. Dies rührt vor allen Dingen auch daher, daß von der Außenkante des Rahmenprofils ein ausreichender Abstand eingehalten werden muß, damit man den Rahmen ordnungsgemaß einbauen, beispielsweise einputzen kann. Insbesondere bei der Althausrenovierung werden vielfach Blendrahmen aus Kunststoffprofilen mit schmalen Querschnitten verwendet. Der eingangs beSchriebene Beschlag wäre zum Einbau in einen derartigen Rahmen nicht geeignet.

Es liegt infolgedessen die Aufgabe vor, einen Beschlag der vorstehend beschriebenen Art so weiterzubilden, daß er auch zum Einbau in schmale Profile geeignet ist, wobei aber die Tragfähigkeit erhalten, bleiben muß und die Montage keinen Mehraufwand erfordern darf.

Zur Losung dieser Aufgabe wird erfindungsgemäß vorgeschlagen, daß der Beschlag gemaß dem Oberbegriff des Anspruchs 1 entsprechend dem kennzeichnenden Teil dieses Anspruchs ausgebildet ist.

Durch den Verzicht auf die Exzenter-Querverstellung kommt man mit einer verhältnismäßig schmalen Tragplatte aus, so daß der gesamte Beschlag forderungsgemäß recht schmal gebaut werden kann. Die getrennte Herstellung der den Lagerbolzen für den Ausstellarm oder die Ausstellschere aufnehmenden Lagerteile einerseits, sowie der Tragplatte an welcher die Lagerteile befestigt werden andererseits, ermöglicht die Verwendung unterschiedlicher Materialien für die Lagerteile und die Tragplatte. Somit wird dieses Scherenlager bzw. dieser Beschlag den auftretenden Belastungen trotz reduzierter Größe, insbesonderer verringerter Breite, ohne weiteres gerecht. Der durch die zweiteilige Ausbildung des Lagerteils und dessen Montage entstehende Mehraufwand rechtfertigt sich schon allein dadurch, daß dieses Lager nunmehr schmal gebaut und somit auch bei Fenstern und Türen mit schmalen Profilen eingebaut werden kann, wo dies bislang wegen der zu großen Abmessungen nicht möglich war. Andererseits reduzieren sich aber die Kosten durch den Wegfall der aufwendigen Exzenterverstellung. Es kommt noch hinzu, daß dieses Lager selbstverständlich auch bei breiten Rahmen Verwendung finden kann, so daß man insgesamt ein größeres Anwendungsgebiet zur Verfügung hat, was die Serie vergrößert und dadurch den Preis reduziert. Schon allein durch die größere Serie lassen sich die Mehrkosten aus der zweiteiligen Ausbildung des Lagerteils ohne weiteres auffangen.

Die Größe des zweiten Lagerschenkels kann man deshalb verhältnismaßig gering halten, weil er lediglich die Lagerbohrung für die Lagerachse des Scherenlagers aufzunehmen hat. Demgegenüber ist es vorteilhaft, wenn man den an die Tragplatte anzumontierenden ersten Winkelschenkel vergleichsweise lang und gegebenenfalls auch entsprechend dick ausbildet, damit er trotz der gegenüber den bekannten Beschlägen geringeren Breite einen für die auftretende Belastung ausreichenden Querschnitt erhält. Somit richtet sich die Größe der Tragplatte nach der Größe der beiden Lagerteile und dem erforderlichen Abstand der beiden Lageraugen.

Durch die formschlüssige Verbindung von Tragplatte und Lagerteilen wird die Montage erleichtert und beschleunigt. Außerdem kommt dies auch der Stabilität zugute. Das Tragplattenende wird vom zugeordneten Lagerteil an drei Seiten, nämlich den beiden Längsseiten und der freien Querkante umfaßt.

Der Niet sichert die formschlüssige Verbindung zwischen der Tragplatte und jedem Lagerteil, wobei zumindest die Tragplatte an der vorgesehenen Stelle ein entsprechendes Loch für den Niet aufweist.

Eine Weiterbildung der Erfindung sieht vor, daß das Lagerteil einen Nietansatz aufweist und insbesondere aus Druckgußmaterial gefertigt ist. Bei Letzterem handelt es sich in bevorzugter Weise um Zinkdruckguß. Durch das Anformen eines Nietansatzes vereinfacht und beschleunigt sich das Annieten wesentlich.

Eine andere Ausgestaltung dieses Beschlags ergibt sich aus Anspruch 3. Die darin erwähnten Vorsprünge weisen gegen das flügelseitige Lager des Ausstellarms oder der Ausstellschere und sie verlängern gewissermaßen eine Aufnahmeausnehmung in der Tragplatte für das festrahmenseitige Ausstellarmende. Insbesondere bei Fenstern oder Türen mit Kunststoffrahmen wild der Ausstellarm od. dgl. im Dichtungsbereich in den Falzraum geführt, ohne daß die Dichtung dort unterbrochen wird. Der Vorteil der dornartigen Vorsprünge dieses Beschlags liegt darin, daß in dem betreffenden Fall die Schere ohne besondere Abschrägungen und damit ohne eine Schwachung unter der Dichtung hindurchgeführt werden kann und sich die Dichtung in diesem Bereich trotzdem gut anpassen kann.

Der Beschlag ist, wie eingangs erwähnt, für einen wenigstens kippbaren Flügel eines Fensters; einer Tür od.dgl. mit einem oberen Scherenlager vorgesehen. Das untere Flügelende wird dabei in einem unteren Ecklager gehalten und geführt. In bekannter Weise ist aber außer diesem unteren Ecklager im Bereich oder nahe der Schließseite des Flügels noch ein zweites Lager vorgesehen, welches mit dem Ecklager zusammen den Flügel in der Kipplage abstützt, wobei die horizontale untere Kippachse durch dieses in seiner Konstruktion an sich bekannte schließseitige Stützlager und das untere Ecklager verläuft. Im Falle eines Dreh-Kippflügels bildet das Ecklager vorzugsweise zugleich auch die untere Hälfte der Drehlagerung. Die obere Drehlagerung befindet ich dann zweckmäßigerweise im Scherenlager.

Die Erfindung wird anhand der Zeichnung näher erläutert. Die Zeichnung zeigt ein Ausführungsbeispiel der Erfindung. Hierbei stellen dar:
- Fig. 1: eine Vorderansicht eines Fensters mit dem gesamten eingebauten Beschlag.
- Fig. 2: in explosionsartiger Darstellung perspektivisch das obere Scherenlager,
- Fig. 3: das obere Scherenlager von der Rückseite her gesehen,
- Fig. 4: eine Seitenansicht des Scherenlagers, zur Hälfte in vertikaler Richtung geschnitten,
- Fig. 5: eine Draufsicht auf das Scherenlager senkrecht zur Flügelebene.

In Fig. 1 ist der in den Blendrahmen 1 eingesetzte Flügel mit 2 bezeichnet. An der Schließseite befindet sich ein Bedienungsgriff 3, der zumindest zum Entriegeln der nichtgezeigten, in bekannter Weise ausgebildeten Verriegelungsvorrichtung dient. Der Flügel 1 ist mindestens um eine untere horizontale Achse kippbar. Zu diesei Zwecke sind ein an, sich bekanntes unteres Stützlager 4, ein unteres Ecklager 5 und ein oberes Scherenlager 6 vorgesehen, an welches das festrahmenseitige Ende eines mit seinem anderen Ende am Flügel 2 jeweils drehbar und in bekannter Weise am Flügel auch schiebbar gelagerten Scheren- oder Ausstellarms 7 angelenkt ist. Der Tragzapfen oder Lagerzapfen 8 des Ecklagers 5 greift in die Lagerhülse des Flügelbandes 9 von unten her ein. Wenn es sich um einen Dreh-Kipp-Flügel handelt, befindet sich im Bereich des Bedienungsgriffs 3 ein entsprechendes Umschaltgetriebe zum Umstellen des Beschlags von Drehen auf Kippen sowie zum Ein- und Ausriegeln in der Schließlage.

Das obere Scherenlager 6 ist auf die ins Rauminnere weisende Fläche das festen Rahmens oder Blendrahmens 1 aufgesetzt und in der nachstehend geschilderten Weise daran befestigt. Sowohl dieser Blendrahmen als auch der Flügel sind in nicht näher dargestellter Weise aus Profilstäben aufgebaut, insbesondere aus Kunststoffprofilen. Aus diesem Grunde muß die Breite 10 des Lagers 6 möglichst gering gehalten werden. Das obere Scherenlager 6 ist in an sich bekannter Weise mit zwei im vertikalen Abstand voneinander angeordneten Lageraugen 11 und 12 versehen, die an je einem Lagerteil 13 bzw. 14 angebracht, insbesondere angeformt sind. In den durch den Abstand der beiden Lageraugen gebildeten Spaltraum greift das lendrahmenseitige Ende des Scherenarms oder Ausstellarms 7 ein. Alle drei sind dann von einem Lagerbolzen durchsetzt, der durch die geometrische Achse 15 symbolisiert ist. Im Falle eines Dreh-Kipplagers bildet diese geometrische Achse 15 zugleich auch das obere Ende der Flügel-Drehachse.

Die beiden Lagerteile 13 und 14 sind an eine Tragplatte 16 anmontiert insbesondere angenietet. Jedes Lagerteil 13, 14 besitzt, wie beispielsweise Fig. 2 der Zeichnung duetlich zeigt, eine im wesentlichen winkelförmige Gestalt, wobei ein erster, insbesondere längerer Winkelschenkel 17 als Befestigungsschenkel dient, der am zugeordneten Endbereich der Tragplatte anliegt, während der zweite, vorzugsweise kürzere Winkelschenkel 18 das Lagerauge mit der Lagerbohrung 19 bzw. 20 bildet.

Die Tragplatte 16 ist mit jedem Lagerteil 13 bzw. 14 formschlüssig verbunden. Aus diesem Grunde weist der erste Winkelschenkel 17 jedes Lagerteils einen entgegen dem zweiten Winkelschenkel 18 vorstehenden Rand 21 auf, welcher das zugeordnete Endstück der Tragplatte 16, insbesondere an drei Seiten, also U-förmig, umfaßt. Jedes Lagerteil ist mit einem vorzugsweise angeformten Nietansatz 22 ausgestattet, welcher bei aufgestecktem Lagerteil eine Nietbohrung 60 der Tragplatte durchsetzt, wobei dann das freie Ende zur Bildung eines Nietkopfes bleibend verformt wird.

In bevorzugter Weise besteht jedes Lagerteil aus Zinkdruckguß, während zur Erzielung einer guten Stabilität die Tragplatte 16 aus Stahl gefertigt wird. Im übrigen besitzt die Tragplatte 16 gemaß beispielsweise Fig. 2 eine im wesentlichen leistenförmige Gestalt mit zwei parallelen, im Abstand der Lageraugen 11, 12 angebrachten, seitlich an der Längskante in der Ebene der Tragplatte vorstehenden Vorsprüngen 23 und 24 sowie einer dazwischen gelegenen, teilweise durch die Vorsprünge mitgebildeten Ausnehmung 25. An der gegenüberliegenden Längskante ist ein absatzartiger Vorsprung 26 vorgesehen, in dessen verlängerung gemäß Fig. 3 der Rand des Lagerteils 13 bzw. 14 verläuft. An ihrer Außen-Längsseite sind die beiden Vorsprünge 23 und 24 mit einer Fase 27 bzw. 28 versehen. Durchgangsbohrungen 29 bis 32 der Tragplatte 16 fluchten mit entsprechenden, insbesondere außen angefasten, Durchgangsbohrungen 33 bis 36 der Lagerteile 13 und 14.

Der Platzbedarf dieses Beschlags ist, wie bereits gesagt, in sehr vorteilhafter Weise außerordentlich gering, weil die Breite 10 des oberen Scherenlagers 6 bzw. die entsprechende Breite des Winkelschenkels des Tragkörpers des unteren Stützlagers 4 besonders gering ist. Der Abstand zwischen der in Fig. 1 linken Vertikalkante der Tragplatte 16 und der rechten vertikalen Außenkante 60 des Flügel 2 beträgt ca. 1 - 2 mm. Rechts vom oberen Scherenlager 6 bzw. vom unteren Ecklager 5 bleibt noch ein Randstreifen 61 übrig, der genügend breit ist, um auch bei schmalen Profilstäben für die beiden Rahmen, insbesondere für den Blendrahmen 1, letzteren noch einwandfrei einbauen, insbesondere einputzen zu können.

## Patentansprüche

1. Beschlag für einen wenigstens kippbaren Flügel einen Fensters, einer Tür od. dgl. mit einem oberen Scherenlager (6), das zwei im vertikalen Abstand voneinander angeordnete Lageraugen (11, 12) zur Verbindung mit einem Ausstellarm od. dgl. aufweist, wobei das Scherenlager (6) eine Tragplatte (16) für ein formschlüssig damit verbundenes Lagerelement (13, 14) mit den beiden, insbesondere angeformten, Lageraugen (11, 12) aufweist, dadurch gekennzeichnet, daß das Lagerelement zweiteilig ausgebildet ist und aus zwei Lagerteilen (13, 14) besteht, wobei jedes Lagerteil (13, 14) eine winkelförmige Gestalt aufweist, wobei ein erster, insbesondere längerer, Winkelschenkel (17) als Befestigungsschenkel dient, während der zweite Winkelschenkel (18) als Lagerauge ausgebildet ist, und daß der erste Winkelschenkel (17) einen in die zum zweiten Winkelschenkel (18) entgegengesetzte Richtung vorstehenden Rand (21) aufweist, der das zugeordnete Endstück der Tragplatte (16) derart umfaßt, daß die Tragplatte (16) mit jedem Lagerteil (13, 14) formschlüssig verbunden ist, und daß die Tragplatte (16) mit jedem Lagerteil (13, 14) durch wenigstens einen Niet (22) verbunden ist.

2. Beschlag nach Anspruch 1, dadurch gekennzeichnet, daß das Lagerteil (13, 14) einen Nietansatz (22) aufweist und insbesondere aus Druckgußmaterial gefertigt ist.

3. Beschlag nach Anspruch 1 oder 2, gekennzeichnet durch zwei in der Ebene der Tragplatte (16) gelegene dornartige Vorsprünge (23, 24) an der Tragplatte, deren seitlicher Abstand etwa demjenigen der Lageraugen (11, 12) und deren Dicke etwa derjenigen der Tragplatte (16) entspricht, wobei die Vorsprünge (23, 24) an ihrer Außen-Längsseite angefast (27, 28), abgerundet oder in ähnlicher Weise abgeschrägt sind.

## Claims

1. Fitting for an at least tiltable casement of a window, door or the like with one upper shear bearing (6) which comprises two bearing lugs (11, 12) for connection to a swinging arm or the like, which are disposed at a vertical distance from one another, wherein the shear bearing (6)comprises a supporting plate (16) for a bearing element (13, 14), which is connected thereto in a positively-fitting manner, and which has the two bearing lugs (11, 12) advantageously formed thereon, characterised in that the bearing element is formed in two parts and consists of two bearing parts (13, 14) wherein each bearing part (13, 14) has an angular shape, and wherein one first, advantageously longer angular leg (17) serves as securing leg, whereas the second angular leg (18) is formed as bearing lug, and in that the first angular leg (17) comprises a flange (21) which projects in the opposite direction to the second angular leg (18) and surrounds the associated end section of the supporting plate (16) in such a manner that the supporting plate is connected to each bearing part (13, 14) in a positively-fitting manner and that the supporting plate (16) is connected to each bearing part (13, 14) by at least one rivet (22).

2. Fitting according to claim 1, characterised in that the bearing part (13, 14) comprises a rivet projection (22) and is advantageously produced of diecasting material.

3. Fitting according to claims 1 or 2, characterised by two thorn-like projections (23, 24) on the supporting plate which lie in the plane of the supporting plate (16) and the lateral separation of which corresponds approximately to the separation of the bearing lugs (11, 12) and their thickness corresponds approximately to the thickness of the supporting plate (16), wherein the longitudinal outer sides of the projections (23, 24) are chamfered (27, 28), rounded or similarly inclined.

## Revendications

1. Ferrage pour un panneau qui est au moins basculant ou pivotant sur un axe horizontal, d'une fenêtre, d'une porte ou analogue, comprenant en haut une ferrure d'articulation à ciseaux (6), qui présente deux charnons (11, 12) disposés à distance verticale l'un de l'autre pour la liaison avec un bras d'ouverture ou d'inclinaison ou analogue, dans lequel la ferrure d'articulation à ciseaux (6) comporte une plaque support (16) pour un élément d'articulation (13, 14) relié à elle par imbrication de formes et portant les deux charnons (11, 12), lesquels sont en particulier formés sur cet élément, caractérisé en ce que l'élément d'articulation est réalisé en deux parties et est constitué de deux pièces d'articulation (13, 14) qui ont chacune une forme en équerre avec une première branche (17), qui est en particulier plus longue que l'autre, servant de branche de fixation, tandis que la seconde branche (18) de l'équerre constitue un charnon, et que la première branche (17) de l'équerre présente un rebord (21) faisant saillie en direction contraire à la seconde branche (18) et entourant la portion terminale coordonnée de la plaque support (16), de manière que la plaque support (16) soit reliée par imbrication de formes a chaque pièce d'articulation (13, 14), et que la plaque support (16) est reliée à chaque pièce d'articulation (13, 14) par un au moins un rivet (22).

2. Ferrage selon la revendication 1, caractérisé en ce que la pièce d'articulation (13, 14) présente un appendice (22) formant rivet et est fabriquée en particulier en matériau coulé sous pression.

3. Ferrage selon la revendication 1 ou 2, caractérisé en ce que la plaque support (16) porte deux saillies (23, 24) semblables à des dents et situées dans le plan de la plaque support, dont l'espacement latéral correspond à peu près à celui des charnons (11, 12) et dont l'épaisseur correspond à peu près à celle de la plaque support (16), le côté longitudinal extérieur des saillies (23, 24) étant chanfreiné (27, 28), arrondi ou coupé de façon analogue.
